# EUROPÄISCHE PATENTSCHRIFT

(11) **EP 1 077 278 B1**
(45) Veröffentlichungstag und Bekanntmachung des Hinweises auf die Patenterteilung: **14.05.2003**
(21) Anmeldenummer: 00116454.0
(22) Anmeldetag: 29.07.2000
(51) Int. Cl.: D04B 27/26

(54) **Kettenwirkmaschine**
Warp knitting machine
Métier à tricoter chaîne

(30) Priorität: 17.08.1999 DE 19938871
(43) Veröffentlichungstag der Anmeldung: 21.02.2001
(73) Patentinhaber: Mayer, Karl, 63179 Obertshausen (DE)
(72) Erfinder: Höhne, Hans-Jürgen, 63512 Hainburg (DE); Mista, Kresimir, 63150 Heusenstamm (DE)
(74) Vertreter: Knoblauch, Andreas, Dr.-Ing.

(56) Entgegenhaltungen:
- DE-A- 1 585 155
- DE-A- 2 926 018
- DE-A- 3 006 636
- DE-C- 399 487
- GB-A- 1 247 388

## Beschreibung

Die Erfindung bezieht sich auf eine Kettenwirkmaschine mit mindestens einer um vorbestimmte Wege versetzbaren Barre, wie Legebarre, einem ersten steuerbaren Motor, der unter Ausnutzung einer Zugkraft an einem Barrenende angreift, und einer Rückstellvorrichtung, die unter Ausübung einer gleichzeitig mit der Zugkraft wirksamen, ihr entgegengesetzt gerichteten Spannkraft am anderen Barrenende angreift.

Bei einer bekannten Kettenwirkmaschine dieser Art (DE 29 26 018 c2) weist der Motor ein Band auf, dessen Länge durch senkrecht zum Band versetzbare Druckelemente verkürzbar ist. Als Rückstellvorrichtung dient eine Feder. Diese Konstruktion erfordert zum Barrenversatz verhältnismäßig große Zugkräfte und, insbesondere bei der Anordnung von mehreren Barren dieser Art in einer Kettenwirkmaschine, ein sehr stabiles Maschinengestell. Auch sind der Arbeitsgeschwindigkeit Grenzen gesetzt.

Ferner ist es bekannt (DE 30 06 636 A1),die Barren einer Kettenwirkmaschine als Legebänder auszuführen und durch Profilierung zu versteifen.

Aus DE-OS 1 585 155 ist eine elektromagnetisch steuerbare Mustervorrichtung für Textilmaschinen bekannt, bei der ein die Fadenführer tragendes Zugseil an beiden Enden mit einer Seilscheibe fest verbunden sind, die jeweils über eine an einer Magnetscheibe angreifende Haft- und Hubmagnete mitgenommen werden kann. Hierbei bereitet es Schwierigkeiten, das Zugseil gespannt zu halten.

Aus GB-PS 1 247 388 ist eine digitale Versatzvorrichtung für die Steuerung von translatorischen Bewegungen bekannt, die sich insbesondere auf die Legebarren von Kettenwirkmaschinen beziehen. An einem Barrenende greift ein Kolbensystem an, das mehrere Kolben aufweist, deren Hub im Verhältnis von 2er-Potenzen ausgelegt sind, um wählbare Summenhübe durchführen zu können. Am anderen Ende der Barre greift ein gleichartiges, aber entgegengesetzt gerichtetes Kolbensystem an. Beide Systemen werden so angesteuert, daß sie komplimentär betätigt werden, so daß die Enden der beiden Kolbenstangen mit der Legebarre in Eingriff sind. Auch hier wird auf die Legebarre keine Spannung ausgeübt.

Der Erfindung liegt die Aufgabe zugrunde, eine Kettenwirkmaschine der eingangs genannten Art anzugeben, die mit geringeren Zugkräften arbeitet und auch für höhere Betriebsgeschwindigkeiten geeignet ist.

Diese Aufgabe wird erfindungsgemäß dadurch gelöst, daß als Rückstellvorrichtung ein zweiter steuerbarer Motor dient und daß mittels einer Steuervorrichtung der erste Motor die Barre um vorbestimmte Wege in der einen Versatzrichtung und der zweite Motor die Barre um vorbestimmte Wege in der anderen Versatzrichtung zieht und der jeweils andere Motor eine entgegengerichtete Spannkraft, die klein im Verhältnis zur Zugkraft ist, auf die Barre ausübt.

Bei dieser Konstruktion stehen wesentlich größere Kräfte zur Beschleunigung zur Verfügung. Denn früher mußten die Motoren in der einen Versatzrichtung nicht nur die für eine Beschleunigung erforderlichen Zugkräfte aufbringen, sondern auch noch die Kraft der Rückstellfeder, die in der gleichen Größenordnung liegt, überwinden. Jetzt wirkt der Verstellkraft nur-noch eine Spannkraft entgegen, die relativ klein gehalten werden kann. Es steht daher ein ganz erheblicher Zugkraftüberschuß für eine raschere Beschleunigung und damit eine höhere Betriebsgeschwindigkeit zur Verfügung. Hinzu kommt, daß ein Maschinengestell mit geringerer Stabilität verwendet werden kann, weil die im Betrieb beim Bandversatz auftretenden Kräfte kleiner als bisher gehalten werden können..

Vorteilhaft ist es, daß die Barre als Band ausgebildet ist. Die Masse der Barre ist äußerst klein, so daß schon geringe Zugkräfte ausreichen, um die für einen raschen Versatz erforderlichen Beschleunigungen zu erzielen. Auch die Spannkraft kann klein gehalten werden, da sie lediglich das in der Regel biegsame Band gestreckt halten muß.

Günstig ist es, daß die Steuervorrichtung einen PI-Regler zum Steuern des ersten oder zweiten Motors und einen von einem P-Anteil beeinflußten Regler zum Steuern des jeweils anderen Motors aufweist. Der PI-Regler dient demnach als Master und der durch die P-Anteile beeinflußte Regler als Slave. Auf diese Weise wird eine Verknüpfung der Betriebsweise der beiden Motoren hergestellt, gemäß der die Spannkräfte immer klein im Vergleich zu den Zugkräften sind. Dies gilt für beide Versatzrichtungen.

Empfehlenswert ist es, daß die Steuervorrichtung einen Regler aufweist, dem Ist- und Sollwerte der Barrenlage als Absolutwerte zugeführt werden. Da hierbei jedem Ort ein eigener Absolutwert zugeordnet ist, kann die Kettenwirkmaschine aus jeder beliebigen Lage angefahren werden. Eine Null-Justierung erübrigt sich.

In diesem Zusammenhang ist es interessant, daß die Skala des Istwertgebers für die Barrenlage am Band montiert ist. Das Band hat eine flache Oberfläche, auf der sich die Skala bequem anbringen läßt.

Ein weiterer Vorteil ergibt sich dadurch, daß der Gesamtverstellweg der Barre mindestens 150 mm beträgt. In der Praxis kommen auch 180 oder 200 mm in Betracht. Ein so großer Gesamtverstellweg war bisher nicht möglich, weil die Rückstellfeder eine so große Längenänderung nicht zugelassen hat. Nunmehr kann man den aktuellen Verstellbereich von beispielsweise 16 mm innerhalb des großen Gesamtverstellwegs verschieben, ohne daß an der Maschine Änderungen vorgenommen werden müßten.

Mit besonderem Vorteil sind die Motoren Linearmotoren. Sie können in unmittelbarer Verlängerung des Bandes angeordnet sein und benötigen keine Umlenkvorrichtungen.

Statt dessen können die Motoren Rotationsmotoren sein. Sie können beispielsweise eine Scheibe drehen, über die ein Zugseil gelegt ist, das zum Bandende führt.

Bei einer bevorzugten Ausführungsform ist dafür gesorgt, daß das Band Fadenführerelemente trägt. Diese können an den Stellen angebracht werden, an denen sie aus Musterungegründen benötigt werden.

Bei einer ebenfalls vorteilhaften Alternative weist das Band Löcher zur Fadenführung auf.

Die Erfindung wird im folgenden anhand in der Zeichnung dargestellter bevorzugter Ausführungsbeispiel näher erläutert. Es zeigen:
- Fig. 1: schematisch eine erfindungsgemäß zu betätigende Barre in der Form eines Bandes mit zugehöriger Steuervorrichtung,
- Fig. 2: eine andere Ausführungsform des Bandes und
- Fig. 3: eine weitere Ausführungsform des Bandes.

In Fig. 1 ist ein biegsames Band 1 gezeigt, das als Legeband einer Kettenwirkmaschine dienen kann. Das Ende 2 des Bandes 1 ist mit dem Läufer 3 eines Linearmotors 4, das Ende 5 des Bandes 1 mit dem Läufer 6 eines Linearmotors 7 verbunden. Beide Motoren 4 und 7 üben lediglich Zugkräfte auf das Band 1 aus. Soll das Band 1 nach links versetzt werden, zieht der Motor 4 das Band um den entsprechenden Versatzweg nach links. Gleichzeitig wird der Motor 7 so angesteuert, daß er eine verhältnismäßig geringe Spannkraft ausübt, so daß das Band 1 gestreckt bleibt. Soll das Band 1 nach rechts versetzt werden, übt der Motor 7 die Zugkraft aus, die zum Versetzen notwendig ist, wobei der Motor 4 die Spannkraft zum Gestreckthalten des Bandes 1 erzeugt.

Um die beiden Motoren 4 und 7 im beschriebenen Sinn anzusteuern, ist eine Steuervorrichtung 8 vorgesehen, die über eine Leitung 9 die Leistung des Motors 4 bestimmende Signale und über eine Leitung 10 die Leistung des Motors 7 bestimmende Signale vorgibt. Die Steuervorrichtung 8 weist einen PI-Regler 11 auf, dem über einen Eingang 12 die Sollwerte der Versatzbewegung von einem Programmgeber 13 in der Form von Absolutwerten zugeführt werden. Der Programmgeber 13 arbeitet in Abhängigkeit von der Hauptwellendrehzahl der Kettenwirkmaschine. Außerdem wird dem PI-Regler 11 über einen zweiten Eingang 14 der Istwert der Lage des Bandes 1 zugeführt, zu welchem Zweck eine Skala 15 auf dem Band 1 angeordnet ist, die von einem Lesekopf 16 optisch oder auf andere Weise abgetastet wird. Über einen ersten Ausgang 17 werden die Leistungsdaten des in Versatzrichtung ziehenden Motors an eine Umschaltvorrichtung 18 weitergegeben. Über einen zweiten Ausgang 19 wird ein Slave-Regler 20 beeinflußt. Er berücksichtigt einen Anteil der P-Komponente des PI-Reglers 11 und gibt am Ausgang 21 ein Signal an die Umschaltvorrichtung 18 ab, das derjenigen Motorleistung entspricht, die der Erzeugung einer brauchbaren kleinen Spannkraft entspricht. Die Umschaltvorrichtung 18 erkennt am Vorzeichen des über die Leitung 17 zugeführten Signals, welche Versatzrichtung gefordert wird.

Bei einer Versatzbewegung nach links erzeugt daher der Motor 4 eine Zugkraft P1 und der Motor 7 eine erheblich kleinere Spannkraft S1, wie es in Fig. 1 durch Pfeile dargestellt ist. Wenn dagegen der Versatz nach rechts erfolgen soll, erzeugt der Motor 7 eine Zugkraft P2 und der Motor 4 eine Spannkraft S2, wie es durch gestrichelte Pfeile in Fig. 1 dargestellt ist.

Bei der Ausführungsform gemäß Fig. 2 ist ein Band 22 vorgesehen, das mit Padenführerelementen 23 bestückt ist. Es kann sich auch um andere Wirkwerkzeuge, beispielsweise Platinen, handeln. Statt der Motoren 4 und 7, die als Linearmotoren ausgebildet sind, werden hier Rotationsmotoren 24 und 25 verwendet, die, was nur schematisch angedeutet ist, eine Seilwinde antreiben. Des weiteren ist gezeigt, daß das Band 22 über Halterungen 26 auf Bolzen 27 verschiebbar ist, die an Trägern 28 befestigt sind.

Bei der Ausführungsform nach Fig. 3 ist das Band 29 an einem Ende mit einem Rotationsmotor 30 und am anderen Ende mit einem Rotationsmotor 31 verbunden. Das Band besitzt eine Vielzahl von Löchern 32 zur Fadenführung. Außerdem sind Führungsschlitze 33 vorgesehen, durch welche je eine Stützrolle 34 greift.

## Patentansprüche

1. Kettenwirkmaschine mit mindestens einer um vorbestimmte Wege versetzbaren Barre, wie Legebarre, einem ersten steuerbaren Motor (4, 24, 30 oder 7, 25, 31), der unter Ausübung einer Zugkraft (P1 oder P2) an einem Barrenende (2 oder 5) angreift, und einer Rückstellvorrichtung, die unter Ausnutzung einer gleichzeitig mit der Zugkraft wirksamen, ihr entgegengesetzt gerichteten Spannkraft (S1 oder S2) am anderen Barrenende (5 oder 2) angreift, **dadurch gekennzeichnet, daß** als Rückstellvorrichtung ein zweiter steuerbarer Motor (7, 25, 31 oder 4, 24, 30) dient, und daß mittels einer Steuervorrichtung (18) der erste Motor (4, 24, 30 oder 7, 25, 31) die Barre um vorbestimmte Wege in der einen Versatzrichtung durch Erzeugen einer Zugkraft (P1 oder P2) zieht, und der zweite Motor (7, 25, 31 oder 4, 24, 30) die Barre um vorbestimmte Wege in der anderen Versatzrichtung durch Erzeugen einer Zugkraft (P2 oder P1) zieht, und der jeweils andere Motor so angesteuert wird, daß er eine entgegengerichtete Spannkraft (S1 oder S2), die klein im Verhältnis zur Zugkraft ist, auf die Barre ausübt.

2. Kettenwirkmaschine nach Anspruch 1, **dadurch gekennzeichnet, daß** die Barre als Band (1, 22, 29) ausgebildet ist.

3. Kettenwirkmaschine nach Anspruch 1 oder 2, **dadurch gekennzeichnet, daß** die Steuervorrichtung (18) einen PI-Regler (11) zum Steuern des ersten oder zweiten Motors (4 oder 7) und einen von einem P-Anteil beeinflußten Regler (20) zum Steuern des jeweils anderen Motors (7 oder 4) aufweist.

4. Kettenwirkmaschine nach einem der Ansprüche 1 bis 3, **dadurch gekennzeichnet, daß** die Steuervorrichtung (18) einen Regler (11) aufweist, dem Ist- und Sollwerte der Barrenlage als Absolutwerte zugeführt werden.

5. Kettenwirkmaschine nach Anspruch 4, **dadurch gekennzeichnet, daß** die Skala (15) des Istwertgebers für die Barrenlage am Band (1) montiert ist.

6. Kettenwirkmaschine nach einem der Ansprüche 1 bis 5, **dadurch gekennzeichnet, daß** der Gesamtverstellweg der Barre mindestens 150 mm beträgt.

7. Kettenwirkmaschine nach einem der Ansprüche 1 bis 6, **dadurch gekennzeichnet, daß** die Motoren (4, 7) Linearmotoren sind.

8. Kettenwirkmaschine nach einem der Ansprüche 1 bis 7, **dadurch gekennzeichnet, daß** die Motoren (24, 25; 30, 31) Rotationsmotoren sind.

9. Kettenwirkmaschine nach einem der Ansprüche 2 bis 8, **dadurch gekennzeichnet, daß** das Band (22) Fadenführerelemente (23) trägt.

10. Kettenwirkmaschine nach einem der Ansprüche 2 bis 9, **dadurch gekennzeichnet, daß** das Band (29) Löcher (32) zur Fadenführung aufweist.

## Claims

1. A warp knitting machine with at least one bar which is able to be displaced by predetermined distances, such as a placement bar, a first controllable motor (4, 24, 30 or 7, 25, 31) which engages on a bar end (2 or 5) under the action of a tractive force (P1 or P2), and with a restoring device which, using a tension force (S1 or S2) acting at the same time as the tractive force and directed oppositely thereto, engages on the other bar end (5 or 2), **characterized in that** a second controllable motor (7, 25, 31 or 4, 24, 30) serves as restoring device, and that by means of a control device (18), the first motor (4, 24, 30 or 7. 25, 31) draws the bar by predetermined distances in one displacement direction by generating a tractive force (P1 or P2), and the second motor (7, 25, 31 or 4, 24, 30) draws the bar by predetermined distances in the other displacement direction by generating a tractive force (P2 or P1), and the other respective motor is controlled so that it exerts onto the bar an oppositely directed tension force (S1 or S2) which is small in relation to the tractive force.

2. The warp knitting machine according to Claim 1, **characterized in that** the bar is constructed as a band (1, 22, 29).

3. The warp knitting machine according to Claim 1 or 2, **characterized in that** the control device (18) has a compensated proportional action governor (11) to control the first or second motor (4 or 7) and a governor (20), influenced by a P component, to control the other respective motor (7 or 4).

4. The warp knitting machine according to any of Claims 1 to 3, **characterized in that** the control device (18) has a governor (11) which is provided with actual and nominal values of the bar position as absolute values.

5. The warp knitting machine according to Claim 4, **characterized in that** the scale (15) of the actual value indicator for the bar position is mounted on the band (1).

6. The warp knitting machine according to any of Claims 1 to 5, **characterized in that** the overall displacement path of the bar amounts to at least 150 mm.

7. The warp knitting machine according to any of Claims 1 to 6, **characterized in that** the motors (4, 7) are linear motors.

8. The warp knitting machine according to any of Claims 1 to 7, **characterized in that** the motors (24, 25; 30, 31) are rotational motors.

9. The warp knitting machine according to any of Claims 2 to 8, **characterized in that** the band (22) carries thread guide elements (23).

10. The warp knitting machine according to any of Claims 2 to 9, **characterized in that** the band (29) has holes (32) for thread guiding.

## Revendications

1. Métier à tricoter chaîne comprenant au moins une barre déplaçable sur des trajets prédéfinis, comme la barre à passettes, un premier moteur commandé (4, 24, 30 ou 7, 25, 31) qui attaque une extrémité de la barre (2 ou 5) en exerçant une force de traction (P1 ou P2), et un mécanisme de rappel qui attaque l'autre extrémité de la barre (5 ou 2) en exerçant une force de tension (S1 ou S2) qui agit simultanément avec la force de traction et qui est dirigée à l'opposé de cette dernière, **caractérisé en ce qu'**un second moteur commandé (7, 25, 31 ou 4, 24, 30) sert de dispositif de rappel et qu'au moyen d'un dispositif de commande (18), le premier moteur (4, 24, 30 ou 7, 25, 31) tire la barre sur des trajets prédéfinis dans une des directions de déport en générant une force de traction (P1 ou P2) et le second moteur (7, 25, 31 ou 4,24, 30) tire la barre sur des trajets prédéfinis dans l'autre direction de déport en générant une force de traction (P2 ou P1), et que l'autre moteur respectif est commandé de manière à exercer sur la barre une force de tension (S1 ou S2) dirigée à l'opposé, et qui est petite par rapport à la force de traction.

2. Métier à tricoter chaîne selon la revendication 1, **caractérisé en ce que** la barre est réalisée sous forme de bande (1, 22, 29).

3. Métier à tricoter chaîne selon l'une ou l'autre des revendications 1 et 2, **caractérisé en ce que** le dispositif de commande (18) comprend un régulateur proportionnel/intégral (11) pour commander le premier ou le second moteur (4 ou 7) ainsi qu'un régulateur (20) influencé par une part proportionnelle pour commander l'autre moteur respectif (7 ou 4).

4. Métier à tricoter chaîne selon l'une des revendications 1 à 3, **caractérisé en ce que** le dispositif de commande (18) comprend un régulateur (11) auquel sont amenées les valeurs réelles et les valeurs de consigne de la position de la barre à passettes à titre de valeurs absolues.

5. Métier à tricoter chaîne selon la revendication 4, **caractérisé en ce que** l'échelle (15) du capteur de valeurs réelles pour la position de la barre à passettes est montée sur la bande (1).

6. Métier à tricoter chaîne selon l'une des revendications 1 à 5, **caractérisé en ce que** la distance de déport totale de la barre s'élève à au moins 150 mm.

7. Métier à tricoter chaîne selon l'une des revendications 1 à 6, **caractérisé en ce que** les moteurs (4, 7) sont des moteurs linéaires.

8. Métier à tricoter chaîne selon l'une des revendications 1 à 7, **caractérisé en ce que** les moteurs (24, 25, 30, 31) sont des moteurs rotatifs.

9. Métier à tricoter chaîne selon l'une des revendications 2 à 8, **caractérisé en ce que** la bande (22) porte des éléments guide-fils (23).

10. Métier à tricoter chaîne selon l'une des revendications 2 à 9, **caractérisé en ce que** la bande (29) comprend des trous (32) pour guider les fils.
